# EUROPÄISCHE PATENTSCHRIFT

(11) **EP 4 126 735 B1**
(45) Veröffentlichungstag und Bekanntmachung des Hinweises auf die Patenterteilung: **10.07.2024**
(21) Anmeldenummer: 21712853.7
(22) Anmeldetag: 22.03.2021
(51) Int. Cl.: B66B 19/00

(54) **UNIVERSALKONSOLE UND GRUBENBAUGRUPPE FÜR EIN SCHIENENSYSTEM EINER AUFZUGANLAGE, SCHIENENSYSTEM UND VERFAHREN ZUM AUSRICHTEN DES SCHIENENSYSTEMS**
UNIVERSAL BRACKET AND PIT ASSEMBLY FOR A RAIL SYSTEM OF AN ELEVATOR SYSTEM, RAIL SYSTEM AND METHOD FOR ALIGNING THE RAIL SYSTEM
CONSOLE UNIVERSELLE ET ENSEMBLE DE PUITS POUR UN SYSTÈME DE RAIL D'UNE INSTALLATION D'ASCENSEUR, SYSTÈME DE RAIL ET PROCÉDÉ D'ALIGNEMENT DU SYSTÈME DE RAIL

(30) Priorität: 27.03.2020 EP 20166320
(43) Veröffentlichungstag der Anmeldung: 08.02.2023
(73) Patentinhaber: INVENTIO AG, 6052 Hergiswil (CH)
(72) Erfinder: BÜTLER, Erich, 6030 Ebikon (CH); LO JACONO, Romeo, 6929 Gravesano (CH); MÖRI, Peter, 6023 Rothenburg (CH)
(74) Vertreter: Inventio AG
(86) Internationale Anmeldenummer: PCT/EP2021/057265
(87) Internationale Veröffentlichungsnummer: WO 2021/191146

(56) Entgegenhaltungen:
- EP-A2- 0 767 134
- WO-A1-2009/156557
- JP-A- 2001 163 549
- JP-A- H05 139 656
- JP-A- H05 186 161
- JP-A- H10 218 530

## Beschreibung

Die vorliegende Erfindung betrifft eine Universalkonsole für ein Schienensystem einer Aufzuganlage, eine Grubenbaugruppe für ein Schienensystem einer Aufzuganlage, ein Schienensystem für eine Aufzuganlage und ein Verfahren zum Ausrichten eines Schienensystems einer Aufzuganlage in einen Aufzugschacht für die Aufzuganlage.

Bei einer Aufzuganlage wird zumindest eine Kabine während ihrer vertikalen Bewegung entlang eines Aufzugschachts durch ein Schienensystem geführt. Das Schienensystem umfasst Konsolen, die an Wänden des Aufzugschachts für die Aufzuganlage befestigt sind. Die Konsolen werden teilweise auch als Brackets bezeichnet. An den Konsolen sind vertikal angeordnete Schienen des Schienensystems befestigt.

Die Konsolen werden während einer Aufbauphase der Aufzuganlage an den Wänden befestigt und anschliessend die Schienen unter Verwendung einer Ausrichtvorrichtung an den Konsolen ausgerichtet. Die Ausrichtvorrichtung kann beispielsweise ein Lot sein, das von einer Decke des Aufzugschachts nach unten bis in eine Grube des Aufzugschachts gehängt wird. Die Schienen können unter Verwendung von Schablonen beziehungsweise Lehren ausgerichtet werden, die zwischen die jeweilige Schiene und eine Lotschnur des Lots gehalten werden. Eine Relativposition der Schiene zur jeweiligen Konsole wird dabei so lange nachjustiert, bis die Schablone beziehungsweise Lehre genau zwischen die Lotschnur und die Schiene passt.

WO 2016/066786 A1 beschreibt ein herkömmliches Verfahren zur Installation von Führungsschienen. WO 2009156557 A1 zeigt eine Vorrichtung zum Ausrichten einer Richtschnur mittels an der Vorrichtung angebrachter Aktuatoren. Auch JP H10 218530 A, JP 2001 163549 A, JP H05 186161 A und JP H05 139656 A zeigen Vorrichtungen, die temporär im Schacht angebracht werden, um eine Richtschnur zu halten oder auszurichter

WO 2009/156557 A1 offenbart eine Konsole gemäß dem Oberbegriff des Anspruchs 1. EP 0 767 134 A2 offenbart eine Grubenbaugruppe gemäß dem Oberbegriff des Anspruchs 5.

Es kann unter anderem ein Bedarf an einer verbesserten Universalkonsole für ein Schienensystem einer Aufzuganlage, eine verbesserte Grubenbaugruppe für ein Schienensystem einer Aufzuganlage, ein verbessertes Schienensystem für eine Aufzuganlage und ein verbessertes Verfahren zum Ausrichten eines Schienensystems einer Aufzuganlage in einen Aufzugschacht für die Aufzuganlage bestehen.

Einem solchen Bedarf kann durch eine Universalkonsole für ein Schienensystem einer Aufzuganlage, eine Grubenbaugruppe für ein Schienensystem einer Aufzuganlage, ein Schienensystem für eine Aufzuganlage und ein Verfahren zum Ausrichten eines Schienensystems einer Aufzuganlage in einen Aufzugschacht für die Aufzuganlage gemäss den unabhängigen Ansprüchen entsprochen werden. Vorteilhafte Ausführungsformen sind in den abhängigen Ansprüchen sowie der nachfolgenden Beschreibung definiert.

Gemäss einem ersten Aspekt der Erfindung wird eine Universalkonsole für ein Schienensystem einer Aufzuganlage vorgeschlagen, wobei die Universalkonsole einen positionierbaren und ausrichtbaren Hauptträger und zumindest einen Montagepunkt für zumindest eine Schiene des Schienensystems aufweist, wobei der Hauptträger zwei untrennbar mit dem Hauptträger verbundene Führungen zum Führen je einer Richtschnur aufweist, wobei der Montagepunkt und die Führungen in festen Relativpositionen zueinander angeordnet sind.

Gemäss einem zweiten Aspekt der Erfindung wird eine Grubenbaugruppe für ein Schienensystem einer Aufzuganlage vorgeschlagen, wobei die Grubenbaugruppe einen Bodenträger und einen quer zum Bodenträger ausgerichteten Befestigungsträger aufweist, wobei der Bodenträger zumindest einen Montagepunkt für zumindest eine Schiene des Schienensystems aufweist und der Befestigungsträger zwei untrennbar mit dem Befestigungsträger verbundene Befestigungspunkte zum Befestigen je einer Richtschnur aufweist, wobei der Montagepunkt und die Befestigungspunkte in festen Relativpositionen zueinander angeordnet sind.

Gemäss einem dritten Aspekt der Erfindung wird ein Schienensystem für eine Aufzuganlage vorgeschlagen, wobei das Schienensystem zumindest eine Universalkonsole gemäss dem hier vorgeschlagenen Ansatz als Referenzkonsole aufweist, eine Grubenbaugruppe gemäss dem hier vorgeschlagenen Ansatz, zumindest eine Universalkonsole gemäss dem hier vorgeschlagenen Ansatz als Zwischenkonsole und zumindest eine Schiene aufweist, wobei die Befestigungspunkte der Grubenbaugruppe unter den Führungen der Referenzkonsole angeordnet sind und die Führungen der Zwischenkonsole zwischen den Führungen der Referenzkonsole und den Befestigungspunkten der Grubenbaugruppe ausgerichtet sind, wobei die Schiene an den Montagepunkten der Grubenbaugruppe, der Zwischenkonsole und der Referenzkonsole montiert ist.

Gemäss einem vierten Aspekt der Erfindung wird ein Verfahren zum Ausrichten eines Schienensystems einer Aufzuganlage in einen Aufzugschacht für die Aufzuganlage vorgeschlagen, wobei eine Universalkonsole gemäss dem hier vorgeschlagenen Ansatz als Referenzkonsole im Bereich eines oberen Endes des Aufzugschachts angeordnet und an einer Wand des Aufzugschachts positioniert und ausgerichtet wird, eine erste Richtschnur durch die erste Führung der Referenzkonsole geführt wird und bis zu einem unteren Ende des Aufzugschachts herabgelassen wird und eine zweite Richtschnur durch die zweite Führung der Referenzkonsole geführt wird und bis zu dem unteren Ende des Aufzugschachts herabgelassen wird, wobei eine Grubenbaugruppe gemäss dem hier vorgeschlagenen Ansatz am unteren Ende des Aufzugschachts angeordnet wird, der erste Befestigungspunkt der Grubenbaugruppe relativ zur ersten Richtschnur positioniert wird und der zweite Befestigungspunkt der Grubenbaugruppe relativ zu der zweiten Richtschnur positioniert wird, wobei die erste Richtschnur am ersten Befestigungspunkt befestigt wird und die zweite Richtschnur am zweiten Befestigungspunkt befestigt wird, wobei zumindest eine Universalkonsole gemäss dem hier vorgeschlagenen Ansatz als Zwischenkonsole zwischen der Referenzkonsole und der Grubenbaugruppe im Aufzugschacht positioniert und ausgerichtet wird, bis die erste Führung der Zwischenkonsole an der ersten Richtschnur ausgerichtet ist und die zweite Führung der Zwischenkonsole an der zweiten Richtschnur ausgerichtet ist, und wobei zumindest eine Schiene des Schienensystems an den Montagepunkten der Grubenbaugruppe, der Zwischenkonsole und der Referenzkonsole montiert wird.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Eine Universalkonsole für ein Schienensystem einer Aufzuganlage kann dazu eingesetzt werden, Richtschnüre innerhalb eines Aufzugschachts geeignet positioniert zu installieren. An den Richtschnüren können während einer Installation des Schienensystems nachfolgend andere Komponenten des Schienensystems ausgerichtet werden. Unter einer Richtschnur kann insbesondere eine Lotschnur mit einem hängenden Lotgewicht verstanden werden. Das Lotgewicht sorgt dabei für eine lotrechte Ausrichtung der Lotschnur. Eine Richtschnur kann zwischen zwei im Wesentlichen beliebigen Punkten gespannt werden und nimmt eine kürzeste Verbindungslinie zwischen den Punkten ein. Damit kann eine Richtschnur auch unter einem konstruktiv vorgegebenen Winkel im Raum gespannt werden. Beispielsweise kann die Richtschnur bis zu zehn Zentimeter lateralen Versatz zwischen der Grubenbaugruppe und der Referenzkonsole ausgleichen.

Eine Universalkonsole kann ein Strukturbauteil für ein Schienensystem einer Aufzuganlage sein. Die Universalkonsole kann eine mechanisch belastbare Verbindung zwischen Schienen des Schienensystems und einer insbesondere tragfähigen Wand eines Aufzugschachts eines Gebäudes bereitstellen. Vorzugsweise bildet eine Frontwand des Schachtes, die die Stockwerktüren aufweist, die Wand. Die Universalkonsole kann belastungsgerecht dimensioniert sein. Die Universalkonsole kann insbesondere während eines Betriebs der Aufzuganlage entstehende Seitenkräfte in das Gebäude ableiten. Die Universalkonsole kann aus mehreren Einzelteilen zusammengesetzt sein. Die einzelnen Teile können beispielsweise Biegeteile aus zuvor zugeschnittenem Blech sein. Die einzelnen Teile können miteinander verschraubt sein. Die einzelnen Teile können auch miteinander verstiftet oder verschweisst sein. Ein zentrales Teil der Universalkonsole kann als Hauptträger bezeichnet werden. Der Hauptträger kann Befestigungspunkte zum Verbinden mit der Wand beziehungsweise einem in der Wand verankerten Befestigungsmittel aufweisen. Die Befestigungspunkte können dazu ausgebildet sein, die Universalkonsole relativ zu dem Befestigungsmittel lateral zu positionieren und einen Winkel der Universalkonsole im Raum auszurichten. Der Montagepunkt kann eine Position und Lage zumindest einer Schiene festlegen.

Eine Grubenbaugruppe kann ein unterstes Strukturbauteil des Schienensystems sein. Ein unteres Ende des Aufzugschachts kann als Grube bezeichnet werden. Die Grubenbaugruppe kann eine mechanisch belastbare Verbindung zwischen der Schiene und der Grube bereitstellen. Vorzugsweise wird die Grubenbaugruppe an einem insbesondere tragfähigen Boden des Aufzugschachts beziehungsweise der Grube befestigt. Die Grubenbaugruppe kann zudem oder alternativ an einer insbesondere tragfähigen Wand des Aufzugschachts beziehungsweise der Grube befestigt sein. Die Grubenbaugruppe kann belastungsgerecht dimensioniert sein. Die Grubenbaugruppe kann insbesondere während eines Betriebs der Aufzuganlage entstehende vertikale Kräfte in das Gebäude beziehungsweise ein Fundament ableiten. Die Grubenbaugruppe kann aus mehreren Einzelteilen zusammengesetzt sein. Die einzelnen Teile können beispielsweise Biegeteile aus zuvor zugeschnittenem Blech sein. Die einzelnen Teile können miteinander verschraubt sein. Die einzelnen Teile können auch miteinander verstiftet oder verschweisst sein. Ein zentrales Teil der Grubenbaugruppe kann als Bodenträger bezeichnet werden. Ein mit dem Bodenträger verbundenes Teil kann als Befestigungsträger bezeichnet werden. Der Befestigungsträger kann die Befestigungspunkte für die Richtschnüre auf einer vom Bodenträger abgewandten Seite aufweisen. Der Bodenträger kann Befestigungspunkte zum Verbinden mit dem Boden beziehungsweise einem in dem Boden verankerten Befestigungsmittel aufweisen.

Der Hauptträger kann zwei Führungen aufweisen, die in konstruktiv vorgegebenen Relativpositionen zu dem Montagepunkt und den Befestigungspunkten zum Gebäude angeordnet sind. Der Hauptträger kann die Führungen auf einer von dem Montagepunkt abgewandten Seite aufweisen. Die Relativpositionen können bei allen Universalkonsolen eines Schienensystems identisch sein. Dadurch sind die Universalkonsolen für mehrere Verwendungsfälle, insbesondere als Referenzkonsole und als Zwischenkonsole verwendbar. Eine Universalkonsole gemäss dem hier vorgestellten Ansatz kann als Ersatz für die Grubenbaugruppe verwendet werden. Eine Referenzkonsole gibt mit ihrer Ausrichtung im Aufzugschacht eine Position und Lage der anderen Komponenten des Schienensystems fest vor. Eine Ausrichtung einer Zwischenkonsole wird an die Ausrichtung der Referenzkonsole angepasst.

Der Hauptträger kann einen Obergurt und einen im Wesentlichen parallel dazu ausgerichteten Untergurt und zumindest einen zwischen dem Obergurt und dem Untergurt angeordneten Steg aufweisen. Die Führungen können je als erste Kimme am Obergurt und zweite Kimme am Untergurt ausgeführt sein. Die erste Kimme und die zweite Kimme können bei bestimmungsgemäss ausgerichteter Universalkonsole insbesondere lotrecht übereinander angeordnet sein. Eine Kimme kann eine insbesondere V-förmige Aussparung sein. Die Kimme kann an einem Rand des Hauptträgers angeordnet sein. Der Hauptträger kann einen C-förmigen Querschnitt aufweisen.

In jeder der Führungen kann eine Richtschnur angeordnet bzw. befestigt werden. Die Richtschnüre können temporär, d.h. reversibel lösbar befestigt werden. Ein Ende der Richtschnur kann an der Führung angebracht werden. Ein entgegengesetztes Ende der Richtschnur kann mit einem Gewicht beschwert sein. Die Richtschnur kann beispielsweise aus mehreren Fasern zusammengesetzt sein oder als Draht ausgebildet sein.

Die Führungen können auf einer Wandseite beziehungsweise von dem Montagepunkt abgewandten Seite des Hauptträgers angeordnet sein. Durch die Führungen an der Wandseite kann die Universalkonsole montiert werden, ohne die Richtschnüre zu berühren. Die Universalkonsole kann so leicht in den Schacht eingebracht werden, grob ausgerichtet werden und dann passend zu den Richtschnüren auf den Gewindebolzen verschoben werden. Alternativ kann die Universalkonsole zwischen die Wand und die Richtschnüre eingebracht werden.

Die Universalkonsole kann zumindest einen quer zum Hauptträger ausgerichteten Schienenträger aufweisen. Der Montagepunkt kann an einem vom Hauptträger abgewandten Endbereich des Schienenträgers angeordnet sein. Ein entgegengesetzter Endbereich des Schienenträgers kann mit dem Hauptträger verbunden sein. Insbesondere kann die Universalkonsole zwei Schienenträger mit je zumindest einem Montagepunkt aufweisen, die an entgegengesetzten Endbereichen des Hauptträgers mit dem Hauptträger verbunden sind. Die Schienenträger können so weit voneinander beabstandet sein, dass eine Kabine der Aufzuganlage zwischen die Schienenträger passt.

Die Referenzkonsole kann unterhalb einer obersten Schachttürschwelle des Aufzugschachts angeordnet werden. Die Zwischenkonsole kann unterhalb einer Schachttürschwelle des Aufzugschachts, die unterhalb der obersten Schachttürschwelle liegt, angeordnet werden. Die Universalkonsole kann auf einer Oberseite Aufnahmen für eine Türführung einer Schachttür der Aufzuganlage aufweisen. Die Türführung kann im gleichen Arbeitsschritt positioniert und ausgerichtet werden, wie die Universalkonsole selbst. Durch die Anordnung unterhalb der Schachttürschwelle können Seitenkräfte beim Beladen und Entladen der Aufzugkabine direkt in das Gebäude abgeleitet werden.

Die Referenzkonsole kann unter Verwendung der Richtschnüre in den Führungen ausgerichtet werden, um die oberen Montagepunkte auszurichten. Eine Lage der Referenzkonsole im Aufzugschacht kann eingestellt werden, indem die Richtschnüre bei beiden Führungen in eine bestimmungsgemässe Position innerhalb der jeweiligen Führung gebracht werden. So kann auf zusätzliche Hilfsmittel zum Ausrichten verzichtet werden.

Die Richtschnüre können nach dem Positionieren und Ausrichten der Grubenbaugruppe an den Befestigungspunkten der Grubenbaugruppe befestigt werden. Die Richtschnüre können auf Zug gesetzt werden. Die Richtschnüre können straff gespannt werden. Durch eine Verbindung an beiden Enden kann ein Pendeln der Richtschnüre verhindert werden. Dadurch können die Zwischenkonsolen ohne Verzögerungen durch pendelnde Richtschnüre ausgerichtet werden.

Der Hauptträger kann zwei Positionier- und Ausrichteinrichtungen aufweisen, die als Aussparungen des Hauptträgers im Bereich der Führungen ausgeführt sein können. Über in den Aussparungen anordenbare, in der Wand verankerte Gewindebolzen kann ein Abstand des Hauptträgers zur Wand einstellbar sein. Über am Rand der Aussparungen klemmbare Kugelkalotten kann eine Winkelstellung des Hauptträgers zur Wand einstellbar sein. Somit kann die Universalkonsole in allen Raumrichtungen positionierbar und in allen Raumwinkeln ausrichtbar sein. Die Aussparungen können insbesondere am im Wesentlichen parallel zur Wand ausgerichteten Steg zwischen Obergurt und Untergurt angeordnet sein.

Ein oberes Ende der Richtschnüre kann in die Führungen eingehängt werden. Das obere Ende kann beispielsweise eine Verdickung ähnlich wie ein Bremskabel eines Fahrrads aufweisen, die größere Abmessungen als die Führung aufweist. Die Führungen können dementsprechend eine halb geschlossene Form aufweisen, um ein Abrutschen der Verdickung aus der Führung zu verhindern. Beispielsweise kann die Führung als geschlitzter Kreis ausgeführt sein. Dabei entspricht eine Breite des Schlitzes näherungsweise einem Durchmesser der Richtschnur, während ein Durchmesser des Kreises kleiner als ein Durchmesser der Verdickung ist. Die Zwischenkonsole kann so positioniert und ausgerichtet werden, dass die Richtschnüre jeweils durch einen Mittelpunkt des Kreises ihrer Führungen verlaufen.

Alternativ kann das obere Ende der Richtschnüre an einem Befestigungsmittel des Aufzugschachts befestigt werden. Beispielsweise können die Richtschnüre an je einer in einer Wand des Aufzugschachts befestigten Öse oder Schraube befestigt werden. Ebenso können die Richtschnüre im Bereich der oberhalb der Referenzkonsole liegenden Etage befestigt werden.

Das obere Ende der Richtschnüre kann an der Referenzkonsole selbst befestigt werden. Beispielsweise können die Richtschnüre um die Referenzkonsole geschlungen werden und mit sich selbst oder der Referenzkonsole verknotet werden.

Es wird darauf hingewiesen, dass einige der möglichen Merkmale und Vorteile der Erfindung hierin mit Bezug auf unterschiedliche Ausführungsformen beschrieben sind. Ein Fachmann erkennt, dass die Merkmale der Universalkonsole, der Grubenbaugruppe, des Schienensystems und des Verfahrens in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt eine Darstellung eines im Aufbau befindlichen Schienensystems einer Aufzuganlage mit Universalkonsolen gemäss einem Ausführungsbeispiel;
Fig. 2 zeigt eine Darstellung einer als Referenzkonsole verwendeten Universalkonsole gemäss einem Ausführungsbeispiel;
Fig. 3 zeigt eine Darstellung einer Grubenbaugruppe gemäss einem Ausführungsbeispiel; und
Fig. 4 zeigt eine Darstellung eines Ausrichtens einer als Zwischenkonsole verwendeten Universalkonsole gemäss einem Ausführungsbeispiel.

Die Figuren sind lediglich schematisch und nicht massstabsgetreu. Gleiche Bezugszeichen bezeichnen in den verschiedenen Figuren gleiche oder gleichwirkende Merkmale.

Fig. 1 zeigt eine Darstellung eines im Aufbau befindlichen Schienensystems 100 einer mit Universalkonsolen 102 und einer Grubenbaugruppe 104 gemäss einem Ausführungsbeispiel. Das Schienensystem 100 wird in einem Aufzugschacht aufgebaut. Der Aufzugschacht ist hier nur angedeutet dargestellt und erstreckt sich über drei Etagen eines Gebäudes. Bewegliche Komponenten der Aufzuganlage werden später durch das Schienensystem 100 in einer vertikalen Richtung beweglich geführt. Schienen 106 des Schienensystems 100 werden an den Universalkonsolen 102 und an der Grubenbaugruppe 104 montiert. Die Universalkonsolen 102 und die Grubenbaugruppe 104 geben eine spätere Lage der Schienen 106 im Aufzugschacht vor.

Das Schienensystem 100 wird von oben aufgebaut. Die oberste der Universalkonsolen 102 wird als Referenzkonsole 108 an einer Wand 110 des Aufzugschachts befestigt und ein Hauptträger 112 der Referenzkonsole 108 im Wesentlichen parallel zur Wand 110 ausgerichtet, sodass Schienenträger 114 der Referenzkonsole 108 von der Wand 110 weg horizontal in den Aufzugschacht hineinragen. An Endbereichen der Schienenträger 114 sind Montagepunkte 116 zum Montieren der Schienen des Schienensystems angeordnet.

In einem Ausführungsbeispiel wird die Referenzkonsole 108 unterhalb einer Schachttürschwelle der obersten durch den Aufzugschacht angeschlossenen Etage an der Wand 110 positioniert und horizontal ausgerichtet. Eine Türführung der Referenzkonsole 108 wird auf eine Höhe der Schachttürschwelle eingestellt. Eine Winkelposition der Türführung ist bereits durch die Ausrichtung der Referenzkonsole 108 vorgegeben.

Anschliessend werden zwei Richtschnüre 118 beziehungsweise Richtleinen an der Referenzkonsole 108 befestigt und je durch eine Führung 120 der Referenzkonsole 108 geführt. An den Enden der Richtschnüre 118 sind hier Lote 122 befestigt. Durch die Gewichtskraft der Lote 122 hängen die Lote 122 und somit auch die Richtschnüre 118 vertikal von den Führungen 120 der Referenzkonsole 108 nach unten in den Aufzugschacht.

Die Richtschnüre 118 werden so lang eingestellt, dass die Lote 122 knapp über einem Boden 124 des Aufzugschachts hängen. Die Grubenbaugruppe 104 wird unter Verwendung der Lote 122 auf dem Boden 124 positioniert. Dabei wird die Grubenbaugruppe 104 so lange auf dem Boden 124 bewegt, bis Befestigungspunkte 126 der Grubenbaugruppe 104 an den Loten 122 beziehungsweise den Richtschnüren 118 ausgerichtet sind. Nach dem Ausrichten sind die Montagepunkte 116 der Grubenbaugruppe 104 konstruktionsgemäß positioniert. In dieser Position wird die Grubenbaugruppe 104 fixiert. Um ein Schwingen der Lote 122 zu verhindern können die Richtschnüre 118 an den Befestigungspunkte 126 der Grubenbaugruppe 104 befestigt werden.

Wenn die Befestigungspunkte 126 der Grubenbaugruppe 104 nicht an den Loten 122 ausrichtbar sind, wird ein Abstand der Referenzkonsole 108 zur Wand 110 eingestellt. So können Toleranzen des Aufzugschachts ausgeglichen werden.

In einem alternativen Ausführungsbeispiel wird anstatt der Grubenbaugruppe 104 eine zusätzliche Universalkonsole als Grubenkonsole im Aufzugschacht angeordnet. Die Grubenkonsole wird dabei im Gegensatz zur speziell für diesen Zweck gestalteten Grubenbaugruppe 104 nicht am Boden 124 sondern an der Wand 110 befestigt und über Ausrichteinrichtungen auf Befestigungsmitteln in der Wand 110 horizontal ausgerichtet, bis die Führungen der Grubenkonsole an den Loten 122 beziehungsweise Richtschnüren 118 ausgerichtet sind. Die Montagepunkte der Grubenkonsole sind nach dem Ausrichten lotrecht unter den Montagepunkten 116 der Referenzkonsole 108 angeordnet.

Zwischen der Referenzkonsole 108 und der Grubenbaugruppe 104 wird eine weitere Universalkonsole 102 als Zwischenkonsole 128 an der Wand 110 befestigt. Die Zwischenkonsole 128 wird unterhalb einer Schachttürschwelle der mittleren Etage positioniert. Eine Winkelstellung der Zwischenkonsole 128 wird eingestellt, bis die Zwischenkonsole 128 horizontal ausgerichtet ist und Führungen 120 der Zwischenkonsole 128 an den Richtschnüren 118 ausgerichtet sind. Eine Türführung der Zwischenkonsole 128 wird auf eine Höhe der Schachttürschwelle eingestellt.

Nachdem alle Führungen 120 über die Lote 122 beziehungsweise Richtschnüre 118 lotrecht übereinander ausgerichtet sind, sind auch die Montagepunkte 116 für die Schienen 106 lotrecht übereinander angeordnet. Somit können die Schienen 106 ohne weiteres Ausrichten montiert werden. Die Richtschnüre 118 werden nach dem Aufbau des Schienensystems 100 entfernt und können wiederverwendet werden.

Fig. 2 zeigt eine Darstellung einer als Referenzkonsole 108 verwendeten Universalkonsole 102 gemäss einem Ausführungsbeispiel. Die Referenzkonsole 108 entspricht dabei im Wesentlichen der Referenzkonsole in Fig. 1. Die Referenzkonsole 108 ist wie in Fig. 1 vor der Wand 110 des Aufzugschachts angeordnet und in einer Einbaulage ausgerichtet. Der Hauptträger 112 ist hier als C-förmiges Profil mit einem Obergurt 200, einem Untergurt 202 und einem den Obergurt 200 und den Untergurt 202 verbindenden Steg 204 ausgeführt. Das C des Hauptträgers 112 ist zur Wand 110 offen. Der Obergurt 200, der Untergurt 202 und der Steg 204 weisen zur Materialersparnis Aussparungen auf.

Hier ist eine der Führungen 120 mit einer der Richtschnüre 118 dargestellt. Die Führung 120 weist hier im Obergurt 200 eine erste Kimme 206 und im Untergurt 202 eine zweite Kimme 208 auf. Die Kimmen 206, 208 sind lotrecht übereinander angeordnet, wenn die Universalkonsole 102 in ihrer bestimmungsgemässen Lage im Raum ausgerichtet ist. Die Kimmen 206, 208 sind durch eine Breite des Stegs 204 voneinander beabstandet. Die Richtschnur 118 ist hier am Hauptträger 112 im Bereich des Obergurts 200 verknotet und verläuft durch die erste Kimme 206 und die zweite Kimme 208 abwärts in Richtung eines unteren Endes des Aufzugschachts.

Die Kimmen 206, 208 sind als V-förmige Kerben ausgeführt. Die Richtschnur 118 liegt an einem Tiefpunkt der Kerben an. Um den Hauptträger 112 nicht zu schwächen sind die Kimmen 206, 208 ausserhalb eines belasteten Querschnitts des Hauptträgers 112 angeordnet. Die Kimmen 206, 208 sind in aus dem Obergurt 200 und dem Untergurt 202 überstehende Vorsprünge angeordnet.

Fig. 3 zeigt eine Darstellung einer Grubenbaugruppe 104 gemäss einem Ausführungsbeispiel. Die Grubenbaugruppe 104 entspricht dabei im Wesentlichen der Grubenbaugruppe in Fig. 1. Eine Schiene 106 des Schienensystems ist mit einem der Montagepunkte 116 der Grubenbaugruppe 104 verbunden worden. Die Schiene 106 ist dazu ausgebildet, eine Kabine der Aufzuganlage und ein Gegengewicht der Aufzuganlage vertikal im Aufzugschacht zu führen.

Die Grubenbaugruppe 104 weist einen Bodenträger 302 und einen Befestigungsträger 304 auf. Der Bodenträger 302 weist an gegenüberliegenden Enden die Montagepunkte 116 auf. Eine Länge des Bodenträgers 302 entspricht damit im Wesentlichen einer lichten Weite des Schienensystems. Der Befestigungsträger 304 ist an dem Bodenträger 302 befestigt und weist die Befestigungspunkte 126 auf. Der Befestigungsträger 304 positioniert die Befestigungspunkte 126 in einer fixen Relativposition zu den Montagepunkten 116. Beim Positionieren der Grubenbaugruppe 104 werden der Bodenträger 302 und der Befestigungsträger 304 soweit hin und her geschoben, bis die Befestigungspunkte 126 mit den herabhängenden Loten beziehungsweise Richtschnüren 118 fluchten. In dieser Position wird die Grubenbaugruppe 104 mit dem Boden 124 verschraubt. Hier sind die Richtschnüre 118 an den Befestigungspunkten 126 befestigt, um sie zu spannen.

Der Bodenträger 302 ist als nach oben offenes U-Profil ausgeführt. Der Befestigungsträger 304 erstreckt sich als Blech entlang des Bodens 124 bis zu einem nach oben abgekanteten Flansch, an dem die Befestigungspunkte 126 im bestimmungsgemässen Abstand zueinander und in der korrekten Relativposition zu den Montagepunkten 116 angeordnet sind. Dabei sind die Befestigungspunkte 126 an entgegengesetzten Enden des Flanschs angeordnet. Der Befestigungsträger 304 weist im Bereich des Bodens 124 eine grosse Aussparung zur Gewichtsreduktion und Materialersparnis auf.

Die Befestigungspunkte 126 der Grubenbaugruppe 104 sind anders ausgeführt, als die Führungen der Universalkonsolen. Die Befestigungspunkte 126 weisen nur jeweils eine Kerbe 306 auf, durch die die Richtschnur 118 geführt wird. Die Kerbe 306 ist in Richtung des Bodens 124 ausgerichtet und klemmt die Richtschnur 118 ein, wenn sie unter Spannung steht. Um die Richtschnur 118 in dem Befestigungspunkt 126 zu sichern, kann die Richtschnur 118 mit dem Befestigungspunkt 126 verknotet werden.

Fig. 4 zeigt eine Darstellung eines Ausrichtens einer als Zwischenkonsole 128 verwendeten Universalkonsole 102 gemäss einem Ausführungsbeispiel. Die Zwischenkonsole 128 entspricht dabei im Wesentlichen der als Referenzkonsole verwendeten Universalkonsole in Fig. 2. Hier sind die Referenzkonsole in einer darüber liegenden Etage des Gebäudes und die Grubenbaugruppe am unteren Ende des Aufzugschachts bereits aneinander ausgerichtet und in ihrer bestimmungsgemässen Lage fixiert. Zwischen den Führungen der Referenzkonsole und den Befestigungspunkten der Grubenbaugruppe sind die Richtschnüre 118 gespannt. Die Richtschnüre 118 verlaufen dabei in einem geringen Abstand zur Wand 110 des Aufzugschachts.

Die Zwischenkonsole 128 wird an Gewindebolzen 400 befestigt, die in der Wand 110 verankert sind und im Wesentlichen waagerecht in den Aufzugschacht ragen. Die Zwischenkonsole 128 wird auf die Gewindebolzen 400 aufgeschoben und unter Verwendung einer Ausrichteinrichtung pro Gewindebolzen 400 temporär fixiert. Die Richtschnüre 118 verlaufen dabei durch einen Spalt 402 zwischen dem Hauptträger 112 und der Wand 110.

Auf den Gewindebolzen 400 sind Anschläge angeordnet, über die ein Abstand des Hauptträgers 112 zur Wand 110 und eine Winkelstellung der gesamten Zwischenkonsole 128 eingestellt werden können. Die Anschläge werden so eingestellt, dass die Richtschnüre 118 genau durch beide Kimmen 206, 208 der Führungen 120 der Zwischenkonsole 128 verlaufen, ohne die Richtschnüre 118 seitlich auszulenken. Dadurch werden sowohl der Abstand als auch die Winkelstellung der Zwischenkonsole 128 so eingestellt, dass die Montagepunkte der Zwischenkonsole 128 lotrecht unter den Montagepunkten der Referenzkonsole angeordnet sind. Nach dem Ausrichten wird die Zwischenkonsole 128 durch Anziehen von Kontermuttern endgültig auf den Gewindebolzen 400 fixiert. Die Richtschnüre 118 verlaufen nach dem Anziehen geradlinig also ohne Knick durch die Führungen 120. So können weitere Zwischenkonsolen an den Richtschnüren 118 ausgerichtet werden.

Abschliessend ist darauf hinzuweisen, dass Begriffe wie "aufweisend", "umfassend", etc. keine anderen Elemente oder Schritte ausschliessen und Begriffe wie "eine" oder "ein" keine Vielzahl ausschliessen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Universalkonsole (102) für ein Schienensystem (100) einer Aufzuganlage, wobei die Universalkonsole (102) einen positionierbaren und ausrichtbaren Hauptträger (112) und zumindest einen Montagepunkt (116) für zumindest eine Schiene (106) des Schienensystems (100) aufweist, **dadurch gekennzeichnet, dass** der Hauptträger (112) zwei untrennbar mit dem Hauptträger (112) verbundene Führungen (120) zum Führen je einer Richtschnur (118) aufweist, wobei der Montagepunkt (116) und die Führungen (120) in festen Relativpositionen zueinander angeordnet sind.

2. Universalkonsole (102) nach Anspruch 1, wobei der Hauptträger (112) einen Obergurt (200) und einen im Wesentlichen parallel dazu ausgerichteten Untergurt (202) aufweist, wobei die Führungen (120) je als erste Kimme (206) am Obergurt (200) und zweite Kimme (208) am Untergurt (202) ausgeführt sind.

3. Universalkonsole (102) nach einem der vorangehenden Ansprüche, wobei die Führungen (120) auf einer von dem Montagepunkt (116) abgewandten Seite des Hauptträgers (112) angeordnet sind.

4. Universalkonsole (102) nach einem der vorangehenden Ansprüche, mit zumindest einem quer zum Hauptträger (112) ausgerichteten Schienenträger (114), wobei der Montagepunkt (116) an einem vom Hauptträger (112) abgewandten Endbereich des Schienenträgers (114) angeordnet ist und ein entgegengesetzter Endbereich des Schienenträgers (114) mit dem Hauptträger (112) verbunden ist.

5. Grubenbaugruppe (104) für ein Schienensystem (100) einer Aufzuganlage, wobei die Grubenbaugruppe (104) einen Bodenträger (302) und einen quer zum Bodenträger (302) ausgerichteten Befestigungsträger (304) aufweist, **dadurch gekennzeichnet, dass** der Bodenträger (302) zumindest einen Montagepunkt (116) für zumindest eine Schiene (106) des Schienensystems (100) aufweist und der Befestigungsträger (304) zwei untrennbar mit dem Befestigungsträger (304) verbundene Befestigungspunkte (126) zum Befestigen je einer Richtschnur (118) aufweist, wobei der Montagepunkt (116) und die Befestigungspunkte (126) in festen Relativpositionen zueinander angeordnet sind.

6. Schienensystem (100) für eine Aufzuganlage, wobei das Schienensystem (100) zumindest eine Universalkonsole (102) gemäss einem der Ansprüche 1 bis 4 als Referenzkonsole (108) aufweist, eine Grubenbaugruppe (104) gemäss Anspruch 5, zumindest eine Universalkonsole (102) gemäss einem der Ansprüche 1 bis 4 als Zwischenkonsole (128) und zumindest eine Schiene (106) aufweist, wobei die Befestigungspunkte (120) der Grubenbaugruppe (104) unter den Führungen (120) der Referenzkonsole (108) angeordnet sind und die Führungen (120) der Zwischenkonsole (128) zwischen den Führungen (120) der Referenzkonsole (108) und den Befestigungspunkten (126) der Grubenbaugruppe (104) positioniert sind, wobei die Schiene an den Montagepunkten (116) der Grubenbaugruppe (104), der Zwischenkonsole (128) und der Referenzkonsole (108) montiert ist.

7. Verfahren zum Ausrichten eines Schienensystems (100) einer Aufzuganlage in einen Aufzugschacht für die Aufzuganlage, wobei eine Universalkonsole (102) gemäss einem der Ansprüche 1 bis 4 als Referenzkonsole (108) im Bereich eines oberen Endes des Aufzugschachts angeordnet und an einer Wand (110) des Aufzugschachts positioniert und ausgerichtet wird, eine erste Richtschnur (118) durch die erste Führung (120) der Referenzkonsole (108) geführt wird und bis zu einem unteren Ende des Aufzugschachts herabgelassen wird und eine zweite Richtschnur (118) durch die zweite Führung (120) der Referenzkonsole (108) geführt wird und bis zu dem unteren Ende des Aufzugschachts herabgelassen wird, wobei eine Grubenbaugruppe (104) gemäss Anspruch 5 am unteren Ende des Aufzugschachts angeordnet wird, der erste Befestigungspunkt (126) der Grubenbaugruppe (104) relativ zur ersten Richtschnur (118) positioniert wird und der zweite Befestigungspunkt (126) der Grubenbaugruppe (104) relativ zu der zweiten Richtschnur (118) positioniert wird, wobei die erste Richtschnur (118) am ersten Befestigungspunkt (126) befestigt wird und die zweite Richtschnur (118) am zweiten Befestigungspunkt (126) befestigt wird, wobei zumindest eine Universalkonsole (102) gemäss einem der Ansprüche 1 bis 4 als Zwischenkonsole (128) zwischen der Referenzkonsole (108) und der Grubenbaugruppe (104) im Aufzugschacht positioniert und ausgerichtet wird, bis die erste Führung (120) der Zwischenkonsole (128) an der ersten Richtschnur (118) ausgerichtet ist und die zweite Führung (120) der Zwischenkonsole (128) an der zweiten Richtschnur (118) ausgerichtet ist, und wobei zumindest eine Schiene (106) des Schienensystems (100) an den Montagepunkten (116) der Grubenbaugruppe (104), der Zwischenkonsole (128) und der Referenzkonsole (108) montiert wird.

8. Verfahren nach Anspruch 7, wobei die Referenzkonsole (108) unterhalb einer obersten Schachttürschwelle des Aufzugschachts positioniert wird und/oder die Zwischenkonsole (128) unterhalb einer Schachttürschwelle des Aufzugschachts positioniert wird.

9. Verfahren nach einem der Ansprüche 7 bis 8, wobei ein oberes Ende der Richtschnüre (118) in die Führungen (120) eingehängt wird.

10. Verfahren nach einem der Ansprüche 7 bis 8, wobei ein oberes Ende der Richtschnüre (118) an einem Befestigungsmittel des Aufzugschachts befestigt wird.

11. Verfahren nach einem der Ansprüche 7 bis 8, wobei ein oberes Ende der Richtschnüre (118) an der Referenzkonsole (108) befestigt wird.

## Claims

1. A universal bracket (102) for a rail system (100) of an elevator system, wherein the universal bracket (102) has a positionable and alignable main support (112) and at least one mounting point (116) for at least one rail (106) of the rail system (100), **characterized in that** the main support (112) has two guides (120) inseparably connected to the main support (112), each for guiding a plumb line (118), wherein the mounting point (116) and the guides (120) are arranged in fixed relative positions with respect to one another.

2. The universal bracket (102) according to claim 1, wherein the main support (112) has an upper flange (200) and a lower flange (202) aligned substantially in parallel therewith, wherein the guides (120) are each designed as a first notch (206) on the upper flange (200) and a second notch (208) on the lower flange (202).

3. The universal bracket (102) according to any of the preceding claims, wherein the guides (120) are arranged on a side of the main support (112) facing away from the mounting point (116).

4. The universal bracket (102) according to any of the preceding claims, comprising at least one rail support (114) aligned transversely to the main support (112), wherein the mounting point (116) is arranged at an end region of the rail support (114) facing away from the main support (112) and an opposite end region of the rail support (114) is connected to the main support (112).

5. A pit assembly (104) for a rail system (100) of an elevator system, wherein the pit assembly (104) has a floor support (302) and a fastening support (304) aligned transversely to the floor support (302), **characterized in that** the floor support (302) has at least one mounting point (116) for at least one rail (106) of the rail system (100) and the fastening support (304) has two fastening points (126) inseparably connected to the fastening support (304), each for fastening a plumb line (118), wherein the mounting point (116) and the fastening points (126) are arranged in fixed relative positions with respect to one another.

6. A rail system (100) for an elevator system, wherein the rail system (100) comprises at least one universal bracket (102) according to any of claims 1 to 4 as a reference bracket (108), a pit assembly (104) according to claim 5, at least one universal bracket (102) according to any of claims 1 to 4 as an intermediate bracket (128), and at least one rail (106), wherein the fastening points (120) of the pit assembly (104) are arranged under the guides (120) of the reference bracket (108) and the guides (120) of the intermediate bracket (128) are positioned between the guides (120) of the reference bracket (108) and the fastening points (126) of the pit assembly (104), wherein the rail is mounted at the mounting points (116) of the pit assembly (104), the intermediate bracket (128), and the reference bracket (108).

7. A method for aligning a rail system (100) of an elevator system in an elevator shaft of the elevator system, wherein a universal bracket (102) according to any of claims 1 to 4 is arranged as a reference bracket (108) in the region of an upper end of the elevator shaft and is positioned and aligned on a wall (110) of the elevator shaft, a first plumb line (118) is guided through the first guide (120) of the reference bracket (108) and is lowered to a lower end of the elevator shaft, and a second plumb line (118) is guided through the second guide (120) of the reference bracket (108) and is lowered to the lower end of the elevator shaft, wherein a pit assembly (104) according to claim 5 is arranged at the lower end of the elevator shaft, the first fastening point (126) of the pit assembly (104) is positioned relative to the first plumb line (118) and the second fastening point (126) of the pit assembly (104) is positioned relative to the second plumb line (118), wherein the first plumb line (118) is fastened to the first fastening point (126) and the second plumb line (118) is fastened to the second fastening point (126), wherein at least one universal bracket (102) according to any of claims 1 to 4 is positioned and aligned as an intermediate bracket (128) between the reference bracket (108) and the pit assembly (104) in the elevator shaft until the first guide (120) of the intermediate bracket (128) is aligned with the first plumb line (118) and the second guide (120) of the intermediate bracket (128) is aligned with the second plumb line (118), and wherein at least one rail (106) of the rail system (100) is mounted at the mounting points (116) of the pit assembly (104), the intermediate bracket (128), and the reference bracket (108).

8. The method according to claim 7, wherein the reference bracket (108) is positioned below an uppermost shaft door sill of the elevator shaft, and/or the intermediate bracket (128) is positioned below a shaft door sill of the elevator shaft.

9. The method according to any of claims 7 to 8, wherein an upper end of the plumb lines (118) is hooked into the guides (120).

10. The method according to any of claims 7 to 8, wherein an upper end of the plumb lines (118) is fastened to a fastening means of the elevator shaft.

11. The method according to any of claims 7 to 8, wherein an upper end of the plumb lines (118) is fastened to the reference bracket (108).

## Revendications

1. Console universelle (102) pour un système de rails (100) d'une installation d'ascenseur, la console universelle (102) présentant un support principal (112) pouvant être positionné et aligné et au moins un point de montage (116) pour au moins un rail (106) du système de rails (100), **caractérisée en ce que** le support principal (112) présente deux guides (120) reliés de manière inséparable au support principal (112) pour le guidage d'un cordeau d'alignement (118) chacun, le point de montage (116) et les guides (120) étant disposés dans des positions relatives fixes les uns par rapport aux autres.

2. Console universelle (102) selon la revendication 1, le support principal (112) présentant une membrure supérieure (200) et une membrure inférieure (202) alignée sensiblement parallèlement à celle-ci, les guides (120) étant réalisés chacun sous la forme d'une première mire (206) sur la membrure supérieure (200) et d'une seconde mire (208) sur la membrure inférieure (202).

3. Console universelle (102) selon l'une des revendications précédentes, les guides (120) étant disposés sur un côté du support principal (112) opposé au point de montage (116).

4. Console universelle (102) selon l'une des revendications précédentes, comportant au moins un support de rail (114) aligné transversalement par rapport au support principal (112), le point de montage (116) étant disposé sur une zone d'extrémité du support de rail (114) opposée au support principal (112) et une zone d'extrémité opposée du support de rail (114) étant reliée au support principal (112).

5. Ensemble fosse (104) pour un système de rails (100) d'une installation d'ascenseur, l'ensemble fosse (104) présentant un support de sol (302) et un support de fixation (304) aligné transversalement au support de sol (302), **caractérisé en ce que** le support de sol (302) présente au moins un point de montage (116) pour au moins un rail (106) du système de rails (100) et le support de fixation (304) présente deux points de fixation (126) reliés de manière inséparable au support de fixation (304) pour la fixation d'un cordeau d'alignement (118) chacun, le point de montage (116) et les points de fixation (126) étant disposés dans des positions relatives fixes les uns par rapport aux autres.

6. Système de rails (100) pour une installation d'ascenseur, le système de rails (100) présentant au moins une console universelle (102) selon l'une des revendications 1 à 4 comme console de référence (108), un ensemble fosse (104) selon la revendication 5, au moins une console universelle (102) selon l'une des revendications 1 à 4 comme console intermédiaire (128) et au moins un rail (106), les points de fixation (120) de l'ensemble fosse (104) étant disposés sous les guides (120) de la console de référence (108) et les guides (120) de la console intermédiaire (128) étant positionnés entre les guides (120) de la console de référence (108) et les points de fixation (126) de l'ensemble fosse (104), le rail étant monté sur les points de montage (116) de l'ensemble fosse (104), de la console intermédiaire (128) et de la console de référence (108).

7. Procédé pour l'alignement d'un système de rails (100) d'une installation d'ascenseur dans une cage d'ascenseur pour l'installation d'ascenseur, une console universelle (102) selon l'une des revendications 1 à 4 étant disposée comme console de référence (108) dans la zone d'une extrémité supérieure de la cage d'ascenseur et étant positionnée et alignée sur une paroi (110) de la cage d'ascenseur, un premier cordeau d'alignement (118) étant guidé à travers le premier guide (120) de la console de référence (108) et étant descendu jusqu'à une extrémité inférieure de la cage d'ascenseur et un second cordeau d'alignement (118) étant guidé à travers le second guide (120) de la console de référence (108) et étant descendu jusqu'à l'extrémité inférieure de la cage d'ascenseur, un ensemble fosse (104) selon la revendication 5 étant disposé à l'extrémité inférieure de la cage d'ascenseur, le premier point de fixation (126) de l'ensemble fosse (104) étant positionné par rapport au premier cordeau d'alignement (118) et le second point de fixation (126) de l'ensemble fosse (104) étant positionné par rapport au second cordeau d'alignement (118), le premier cordeau d'alignement (118) étant fixé au premier point de fixation (126) et le second cordeau d'alignement (118) étant fixé au second point de fixation (126), au moins une console universelle (102) selon l'une des revendications 1 à 4 étant positionnée et alignée dans la cage d'ascenseur en tant que console intermédiaire (128) entre la console de référence (108) et l'ensemble fosse (104), jusqu'à ce que le premier guide (120) de la console intermédiaire (128) soit aligné avec le premier cordeau d'alignement (118) et que le second guide (120) de la console intermédiaire (128) soit aligné avec le second cordeau d'alignement (118), et au moins un rail (106) du système de rails (100) étant monté sur les points de montage (116) de l'ensemble fosse (104), de la console intermédiaire (128) et de la console de référence (108).

8. Procédé selon la revendication 7, la console de référence (108) étant positionnée au-dessous d'un seuil de porte palière le plus haut de la cage d'ascenseur et/ou la console intermédiaire (128) étant positionnée au-dessous d'un seuil de porte palière de la cage d'ascenseur.

9. Procédé selon l'une des revendications 7 à 8, une extrémité supérieure des cordeaux d'alignement (118) étant accrochée dans les guides (120).

10. Procédé selon l'une des revendications 7 à 8, une extrémité supérieure des cordeaux d'alignement (118) étant fixée à un moyen de fixation de la cage d'ascenseur.

11. Procédé selon l'une des revendications 7 à 8, une extrémité supérieure des cordeaux d'alignement (118) étant fixée à la console de référence (108).
